# EUROPÄISCHE PATENTSCHRIFT

(11) **EP 1 975 350 B1**
(45) Veröffentlichungstag und Bekanntmachung des Hinweises auf die Patenterteilung: **28.12.2011**
(21) Anmeldenummer: 08151931.6
(22) Anmeldetag: 26.02.2008
(51) Int. Cl.: E05B 19/00

(54) **Schlüssel für einen Schließzylinder und Schlüssel mit einem Schließzylinder**
Key for a locking cylinder and key with a locking cylinder
Clé pour un cylindre de serrage et clé dotée d'un cylindre de serrage

(30) Priorität: 27.03.2007 DE 102007000176
(43) Veröffentlichungstag der Anmeldung: 01.10.2008
(73) Patentinhaber: Aug. Winkhaus GmbH & Co. KG, 48291 Telgte (DE)
(72) Erfinder: Kamm, Götz, 04209, Leipzig (DE); Rasecke, Marc, 49536, Lienen (DE)

(56) Entgegenhaltungen:
- EP-A- 0 637 663
- EP-A- 1 653 027
- DE-C- 680 416
- DE-U1- 9 416 941
- US-A- 4 325 242

## Beschreibung

Die Erfindung betrifft einen Schlüssel für einen Schließzylinder mit einem Schaft und einer sich an den Schaft anschließenden Reide, wobei der Schaft einen durch einander gegenüberliegende Schmalseiten und Breitseiten gebildeten rechteckigen Querschnitt aufweist, und mit im Schaft angeordneten Schließkerben zur Ansteuerung von Stiftzuhaltungen des Schließzylinders, wobei zumindest eine im Verhältnis zu den Abmessungen der Breitseiten des Schaftes schmale Erhebung auf dem Schaft angeordnet ist, die Erhebung auf den Breitseiten und von den Schließkerben beabstandet angeordnet ist und die Erhebung die Oberfläche der jeweiligen Breitseite überragt, wobei sich die Erhebung bis über die Reide erstreckt. Weiterhin betrifft die Erfindung einen solchen Schlüssel mit einem Schließzylinder, wobei der Schießzylinder einen in einem Gehäuse drehbaren Kern, einen im Kern angeordneten Schließkanal zur Aufnahme des Schaftes des Schlüssels und Stiftzuhaltungen zur Abtastung von Schließkerben des Schlüssels hat, und wobei die Stiftzuhaltungen jeweils einen in den Schließkanal hineinragenden Kernstift, einen Gehäusestift und ein Federelement zur Vorspannung des Gehäusestiftes gegen den Kernstift aufweisen.

Solche Schlüssel mit einem Schließzylinder sind in verschiedenen Ausführungen bekannt. Der Schlüssel weist auf der Breitseite oder auf einer der Schmalseiten Schließkerben auf, welche bei in den Schließkanal des Schließzylinders eingeführtem Schaft mit den Stiftzuhaltungen zusammenwirken. Bei vorliegender Schließberechtigung ermöglicht der Schlüssel die Bewegung des Kerns des Schließzylinders gegenüber dem Gehäuse und damit ein Schließen des Schließzylinders. Anderenfalls blockieren die Stiftzuhaltungen die Bewegung des Kerns.

Aus der DE 680 416 C ist ein Schlüssel der eingangs genannten Art bekannt geworden, bei dem der Schaft im Querschnitt strahlenförmig gestaltet ist. Mit dem Schlüssel lassen sich verschiedene Zylinderschlösser schließen. Die Reide ist flach ausgebildet.

Weiterhin ist ein solcher Schlüssel in der EP 0 129 862 B1 beschrieben. Bei diesem Schlüssel ist eine Reihe von Rippen an dem Schaft angeordnet, welche von Stiftzuhaltungen im Schließzylinder abgetastet werden.

Ein Kopieren des Schlüssels erfolgt in einer Kopiereinrichtung, wie sie beispielsweise aus der DE 43 37 201 A1 bekannt ist. Hierbei werden der Schlüssel in einer ersten Spannvorrichtung und ein Schlüsselrohling in einer zweiten Spannvorrichtung eingespannt. Anschließend werden die Schließkerben des Schlüssels abgetastet und die Bewegung auf eine geeignete Werkzeugmaschine übertragen, welche die Schließkerben in den Schlüsselrohling einarbeitet. Das Kopieren des Schlüssels setzt damit voraus, dass er sich im Bereich des Schafts oder der Reide in einer Spannvorrichtung einspannen lässt.

Häufig ist es gewünscht, ein Kopieren eines Schlüssels zu erschweren und nur von speziell für diesen Schlüssel ausgerüstete Kopiereinrichtungen zuzulassen. Der Erfindung liegt daher das Problem zugrunde, einen Schlüssel der eingangs genannten Art so zu gestalten, dass ein Kopieren mit einer herkömmlichen Kopiereinrichtung wesentlich erschwert ist. Weiterhin soll ein Schlüssel'mit einem Schließzylinder geschaffen werden, bei welchem das Kopieren des Schlüssels weiter erschwert wird.

Das erstgenannte Problem wird erfindungsgemäß dadurch gelöst, dass die Erhebung einen quer zur Achse des Schaftes angeordneten Versatz hat, dass die Erhebung bis unmittelbar vor den Rand der Reide geführt ist und auf der jeweiligen Breitseite angeordnete Profilrippen überragt.

Durch diese Gestaltung wird die gewöhnlich zum Spannen in einer Kopiereinrichtung genutzte Fläche sowohl auf dem Schaft als auch auf der Reide von der Erhebung unterbrochen. Da die Erhebung im Verhältnis zu der Breitseite des Schaftes schmal gestaltet ist, führt eine Spannung auf die Erhebung zu geringen Spannkräften und gegebenenfalls zu einer Verformung der Erhebung. In beiden Fällen wird das Kopieren des erfindungsgemäßen Schlüssels mittels einer herkömmlichen Kopiereinrichtung erschwert. Diese Verformung hat zudem im ungünstigsten Fall zur Folge, dass sich der Schlüssel nicht mehr in den Schließkanal des Schließzylinders einführen lässt. Ein weiterer Vorteil kann erreicht werden, wenn die Erhebung zudem farbig gestaltet ist und damit eine optische Unterscheidung verschiedener erfindungsgemäßer Schlüssel erleichtert. Durch unterschiedlich geformte Erhebungen lässt sich die Unterscheidung verschiedener erfindungsgemäßer Schlüssel weiter und zudem haptisch erleichtern. Meist ist die Reide breiter als der Schaft. Eine Einspannung des erfindungsgemäßen Schlüssels auf die Reide lässt sich stark erschweren, weil die Erhebung einen quer zur Achse des Schaftes angeordneten Versatz hat und weil die Erhebung bis unmittelbar vor den Rand der Reide geführt ist.

Zur weiteren Erschwerung der Einspannung des erfindungsgemäßen Schlüssels trägt es bei, wenn die Erhebung unmittelbar vor einem Schlüsselrücken angeordnet ist, wobei der Schlüsselrücken und eine die Schließkerben aufnehmende Schlüsselbrust die Schmalseiten des Schaftes bilden.

Die Erhebung könnte sich beispielsweise aus mehreren einzelnen, an dem Schlüssel befestigten Leisten oder Noppen zusammensetzen. Zur Vereinfachung der Fertigung des erfindungsgemäßen Schlüssels trägt es jedoch bei, wenn die Erhebung einstückig gestaltet ist. Im einfachsten Fall ist die Erhebung ein Steg.

Die Erhebung könnte beispielsweise eine an dem Schaft und der Reide befestigte Leiste sein. Die Fertigung des erfindungsgemäßen Schlüssels gestaltet sich jedoch besonders kostengünstig, wenn die Erhebung einstückig mit dem Schaft und der Reide gefertigt ist.

Ein zuverlässiges Kippen des erfindungsgemäßen Schlüssels in einer Kopiereinrichtung lässt sich einfach sicherstellen, wenn die Oberfläche der Erhebung gegenüber der Oberfläche des Schlüssels geneigt ist. Durch diese Gestaltung führt eine Einspannung auf der Erhebung zwangsläufig zu einer geneigten Halterung des Schlüssels. Diese geneigte Halterung des Schlüssels führt jedoch nahezu zwangsläufig zu Fehlern beim Kopieren des erfindungsgemäßen Schlüssels.

Der erfindungsgemäße Schlüssel gestaltet sich konstruktiv besonders einfach, wenn sich die Neigung der Erhebung über die Gesamtlänge des Schaftes und der Reide erstreckt.

Eine Einspannung des erfindungsgemäßen Schlüssels mit ebenen Spannelementen lässt sich zuverlässig verhindern, wenn die Erhebung in der Mitte des Schaftes höher ist als an den freien Enden des Schaftes und der Reide. Die Erhe bung kann dabei wahlweise bauchig oder dachförmig gestaltet sein.

Zur weiteren Erschwerung der Einspannung des erfindungsgemäßen Schlüssels in eine Kopiereinrichtung trägt es bei, wenn auf beiden Breitseiten angeordnete Erhebungen zueinander versetzt sind.

Das zweitgenannte Problem, nämlich die Schaffung eines solchen Schlüssels mit einem Schließzylinder, bei welchem das Kopieren des Schlüssels weiter erschwert wird, wird erfindungsgemäß dadurch gelöst, dass der Schließkanal zumindest eine Ausnehmung zur Aufnahme der auf dem Schlüssel angeordneten Erhebung hat, dass die Ausnehmung bis zur äußeren Begrenzung des Kerns geführt ist und zumindest die Breite einer Stiftzuhaltung hat und dass die Ausnehmung bei in den Schließkanal eingeführtem Schlüssel von der Erhebung auf der Höhe der Stiftzuhaltungen ausgefüllt ist.

Durch diese Gestaltung wird der Kernstift der Stiftzuhaltung bei einer Drehung des Kerns mitgenommen. Gelangt jedoch die Ausnehmung an dem noch im Gehäuse befindlichen Gehäusestift der Stiftzuhaltung vorbei, wird er von der Erhebung des Schlüssels abgestützt. Damit vermag die Stiftzuhaltung das Vorhandensein der Erhebung abzutasten. Bei fehlender Erhebung gelangt jedoch der Gehäusestift in die Ausnehmung und vermag den Schließzylinder nach einer Teildrehung des Kerns zu blockieren. Ein Wegfräsen der Erhebung vor dem Kopieren des Schlüssels führt dazu, dass der Schließzylinder mit dem Schlüssel nicht mehr entriegelt werden kann. Ein weiterer Vorteil der Ausfüllung der Ausnehmung des Schließkanals durch die Erhebung besteht darin, dass ein Schlüssel mit einer in einer Kopiereinrichtung beschädigten Erhebung nicht mehr in den Schließkanal passt. Damit kann bereits ein Versuch des Kopierens festgestellt werden.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen erfindungsgemäßen Schlüssel mit einem Schließzylinder,
- Fig. 2: eine Schnittdarstellung durch den Schließzylinder aus Figur 1 mit dem eingeführten Schlüssel,
- Fig. 3: eine mögliche Einspannung des erfindungsgemäßen Schlüssels aus Figur 1 in einer herkömmlichen Kopiereinrichtung,
- Fig. 4: eine weitere Ausführungsform des erfindungsgemäßen Schlüssels bei einer Einspannung in eine Kopiereinrichtung,
- Fig. 5: eine perspektivische Darstellung einer weiteren Ausführungsform des erfindungsgemäßen Schlüssels,
- Fig.6 -: 8 weitere Ausführungsformen des erfindungsgemäßen Schlüssels von einer Schmalseite aus gesehen.

Figur 1 zeigt einen Schlüssel 1 und einen Schließzylinder 2. Der Schlüssel 1 hat eine Reide 3 und einen Schaft 4 mit einer an einer Schlüsselbrust 5 angeordneten Reihe von Schließkerben 6. Der Schließzylinder 2 hat einen in einem Gehäuse 7 drehbaren Kern 8 und eine Reihe von Stiftzuhaltungen 9, welche in der dargestellten Stellung die Bewegung des Kerns 8 blockieren. Die Stiftzuhaltungen 9 ragen in einen Schließkanal 10 für den Schaft 4 des Schlüssels 1 hinein. Bei in den Schließkanal 10 eingeführtem und zum Schließen des Schließzylinders 2 berechtigtem Schlüssel 1 werden die Stiftzuhaltungen 9 von den Schließkerben 6 in eine die Bewegung des Kerns 8 freigebende Stellung bewegt. Die Stiftzuhaltungen 9 weisen jeweils einen in den Schließkanal 10 eindringenden Kernstift 11 und einen von einem Federelement 12 gegen den Kernstift 11 vorgespannten Gehäusestift 13 auf. Die Schlüsselbrust 5 und ein der Schlüsselbrust 5 abgewandter Schlüsselrücken 14 bilden Schmalseiten des Schaftes 4. Breitseiten 15, 15' des Schaftes 4 verbinden die Schlüsselbrust 5 mit dem Schlüsselrücken 14 und weisen Profilrippen 16 auf. Der Schlüssel 1 hat eine lang gestreckte stegförmige Erhebung 17, welche sich von der Reide 3 über den Schaft 4 nahe des Schlüsselrückens 14 erstreckt. Der Schließzylinder 2 hat eine der Erhebung 17 entsprechend gestaltete, lang gestreckte Ausnehmung 18. Die Erhebung 17 hat ungefähr die Breite einer einzelnen Stiftzuhaltung 9.

Figur 2 zeigt den zum Schließen berechtigten Schlüssel 1 aus Figur 1 im in den Schließzylinder 2 eingeführten Zustand in einer Schnittdarstellung durch eine der Stiftzuhaltungen 9. Hierbei ist zu erkennen, dass auf beiden Breitseiten 15, 15' des Schaftes 4 jeweils eine Erhebung 17, 17' angeordnet ist und dass die Erhebungen 17, 17' im Verhältnis zu der Breite der Breitseiten 15 des Schaftes 4 schmal gestaltet sind. Die Erhebungen 17, 17' füllen die entsprechend auf beiden Seiten des Schließkanals angeordneten Ausnehmungen 18, 18' im Kern 8 vollständig aus und sind zumindest in der dargestellten Zeichenebene bis zu dem Gehäuse 7 geführt. Bei einer Verformung der Erhebungen 17, 17', beispielsweise durch ein fehlerhaftes Spannen in einer Kopiereinrichtung, lässt sich der Schlüssel 1 im ungünstigsten Fall nicht in den Schließkanal 10 einführen, weil die Erhebungen 17, 17' nicht mehr in die Ausnehmungen 18, 18' passen. Weiterhin hält der Schlüssel 1 die Stiftzuhaltung 9 derart, dass die Trennebene zwischen Gehäusestift 13 und Kernstift 11 in der Trennebene zwischen Gehäuse 7 und Kern 8 liegt. Dies führt bei einer Drehung des Kerns 8 mittels des Schlüssels 1 dazu, dass, wenn die Ausnehmung 18, 18' im Kern 8 über den Gehäusestift 13 gedreht wird, die entsprechende Erhebung 17, 17' den Gehäusestift 13 abstützt. Beseitigt man die Erhebung 17, 17', beispielsweise durch ein fehlerhaftes Kopieren, gelangt bei der Drehung des Kerns 8 der Gehäusestift 13 in die entsprechende Ausnehmung 18, 18' und blockiert die weitere Bewegung des Kerns 8. Die Erhebungen 17, 17' sind einstückig mit Schaft 4 und Reide 3 gefertigt.

Figur 3 zeigt eine versuchte Einspannung des Schlüssels 1 in einer Spanneinrichtung 19 einer herkömmlichen Kopiereinrichtung. Eine solche herkömmliche Kopiereinrichtung ist aus der DE 43 37 201 A1 bekannt, so dass für die weitere Offenbarung auf diese Schrift verwiesen wird. Hierbei ist zu erkennen, dass die Erhebungen 17, 17' zu einem Kippen des Schlüssels 1 führen. Von der Schlüsselbrust 5 aus gesehen hinter den Erhebungen 17, 17' ist jedoch nicht genügend Platz zum Spannen des Schlüssels 1.

Figur 4 zeigt eine weitere Ausführungsform des Schlüssels 1 in der Spanneinrichtung 19 der herkömmlichen Kopiereinrichtung. Diese Ausführungsform des Schlüssels 1 unterscheidet sich von der aus den Figuren 1 bis 3 nur dadurch, dass einander gegenüberliegende Erhebungen 20, 20' zueinander versetzt sind.

Figur 5 zeigt eine weitere Ausführungsform des Schlüssels 1, welche sich von denen aus den Figuren 1 bis 3 nur dadurch unterscheidet, dass auf der Reide 3 weitere Erhebungen 21, 17, 17' angeordnet sind. Die Erhebungen 17, 17', 21 können unterschiedliche Höhen aufweisen und damit ein gerades Spannen des Schlüssels 1 über alle Erhebungen 17, 17', 21 verhindern.

Figur 6 zeigt eine weitere Ausführungsform des Schlüssels 1 von der Seite des Schlüsselrückens 14 aus, welche sich von der aus den Figuren 1 bis 3 nur dadurch unterscheidet, dass Erhebungen 22, 22' über die gesamte Länge des Schaftes 4 und der Reide 3 geneigt sind.

Figur 7 zeigt eine weitere Ausführungsform des Schlüssels 1 von der Seite des Schlüsselrückens 14 aus, welche sich von der aus den Figuren 1 bis 3 nur dadurch unterscheidet, dass Erhebungen 23, 23' bauchig gestaltet und in dem mittleren Bereich des Schaftes 4 höher sind als am Ende des Schaftes 4 und am Ende der Reide 3. Zwischen den Enden des Schlüssels 1 und dem mittleren Bereich sind die Erhebungen 23, 23' geneigt.

Figur 8 zeigt eine weitere Ausführungsform des Schlüssels 1 von der Seite des Schlüsselrückens 14 aus, welche sich von der aus den Figuren 1 bis 3 nur dadurch unterscheidet, dass Erhebungen 24, 24' dachförmig gestaltet und im mittleren Bereich des Schaftes 4 höher sind als am Ende des Schaftes 4 und am Ende der Reide 3.

## Patentansprüche

1. Schlüssel (1) für einen Schließzylinder (2) mit einem Schaft (4) und einer sich an den Schaft (4) anschließenden Reide (3), wobei der Schaft (4) einen durch einander gegenüberliegende Schmalseiten und Breitseiten (15, 15') gebildeten rechteckigen Querschnitt aufweist, und mit im Schaft (4) angeordneten Schließkerben (6) zur Ansteuerung von Stiftzuhaltungen (9) des Schließzylinders (2), wobei zumindest eine im Verhältnis zu den Abmessungen der Breitseiten (15, 15') des Schaftes (4) schmale Erhebung (17, 20 - 24) auf dem Schaft (4) angeordnet ist, die Erhebung (17, 20 - 24) auf den Breitseiten (15) und von den Schließkerben (6) beabstandet angeordnet ist und die Erhebung (17, 20 - 24) die Oberfläche der jeweiligen Breitseite (15) überragt, wobei sich die Erhebung (17, 20 - 24) bis über die Reide (3) erstreckt, **dadurch gekennzeichnet, dass** die Erhebung (17, 21) einen quer zur Achse des Schaftes (4) angeordneten Versatz hat, dass die Erhebung (17, 21) bis unmittelbar vor den Rand der Reide (3) geführt ist und auf der jeweiligen Breitseite (15) angeordnete Profilrippen (16) überragt.

2. Schlüssel nach Anspruch 1, **dadurch gekennzeichnet, dass** die Erhebung (17, 20 - 24) unmittelbar vor einem Schlüsselrücken (14) angeordnet ist, wobei der Schlüsselrücken (14) und eine die Schließkerben (6) aufnehmende Schlüsselbrust (5) die Schmalseiten des Schaftes (4) bilden.

3. Schlüssel nach einem der vorhergehenden Ansprüche, **dadurch gekennzeichnet, dass** die Erhebung (17, 20 - 24) einstückig gestaltet ist.

4. Schlüssel nach einem der vorhergehenden Ansprüche, **dadurch gekennzeichnet, dass** die Erhebung (17, 20 - 24) einstückig mit dem Schaft (4) und der Reide (3) gefertigt ist.

5. Schlüssel nach einem der vorhergehenden Ansprüche, **dadurch gekennzeichnet, dass** die Oberfläche der Erhebung (22 - 24) gegenüber der Oberfläche des Schlüssels (1) geneigt ist.

6. Schlüssel nach Anspruch 5, **dadurch gekennzeichnet, dass** sich die Neigung der Erhebung (22) über die Gesamtlänge des Schaftes (4) und der Reide (3) erstreckt.

7. Schlüssel nach Anspruch 5 oder 6, **dadurch gekennzeichnet, dass** die Erhebung (23, 24) in der Mitte des Schaftes (4) höher ist als an den freien Enden des Schaftes (4) und der Reide (3).

8. Schlüssel nach einem der vorhergehenden Ansprüche, **dadurch gekennzeichnet, dass** auf beiden Breitseiten (15, 15') angeordnete Erhebungen (20, 20') zueinander versetzt sind.

9. Schlüssel nach einem der vorhergehenden Ansprüche mit einem Schließzylinder, wobei der Schießzylinder einen in einem Gehäuse drehbaren Kern, einen im Kern angeordneten Schließkanal zur Aufnahme des Schaftes des Schlüssels und Stiftzuhaltungen zur Abtastung von Schließkerben des Schlüssels hat, und wobei die Stiftzuhaltungen jeweils einen in den Schließkanal hineinragenden Kernstift, einen Gehäusestift und ein Federelement zur Vorspannung des Gehäusestiftes gegen den Kernstift aufweisen, **dadurch gekennzeichnet, dass** der Schließkanal (10) zumindest eine Ausnehmung (18, 18') zur Aufnahme der auf dem Schlüssel (1) angeordneten Erhebung (17, 17') hat, dass die Ausnehmung (18, 18') bis zur äußeren Begrenzung des Kerns (8) geführt ist und zumindest die Breite einer Stiftzuhaltung (9) hat und dass die Ausnehmung (18, 18') bei in den Schließkanal (10) eingeführtem Schlüssel (1) von der Erhebung (17, 17') auf der Höhe der Stiftzuhaltungen (9) ausgefüllt ist.

## Claims

1. Key (1) for a lock cylinder (2) comprising a shaft (4) and a key bow (3) which is connected to the shaft (4), the shaft (4) having a rectangular cross-section formed by mutually opposing narrow sides and broad sides (15, 15'), and comprising lock notches (6) arranged in the shaft (4) for controlling pin tumblers (9) of the lock cylinder (2), at least one elevation (17, 20-24) which is narrow in relation to the dimensions of the broad sides (15, 15') of the shaft (4) being arranged on the shaft (4), the elevation (17, 20-24) being arranged on the broad sides (15) and spaced from the lock notches (6), and the elevation (17, 20-24) protruding from the surface of the respective broad side (15), the elevation (17, 20-24) extending above the key bow (3), **characterised in that** the elevation (17, 21) is offset transverse to the axis of the shaft (4), and **in that** the elevation (17, 21) is guided to directly in front of the edge of the key bow (3) and protrudes above the profile ribs (16) arranged on the respective broad side (15).

2. Key according to claim 1, **characterised in that** the elevation (17, 20-24) is arranged directly in front of a key back (14), the key back (14) and a key front (5) which receives the lock notches (6) forming the narrow sides of the shaft (4).

3. Key according to any one of the preceding claims, **characterised in that** the elevation (17, 20-24) is formed in one piece.

4. Key according to any one of the preceding claims, **characterised in that** the elevation (17, 20-24) is formed in one piece with the shaft (4) and the key bow (3).

5. Key according to any one of the preceding claims, **characterised in that** the surface of the elevation (22-24) is inclined relative to the surface of the key (1).

6. Key according to claim 5, **characterised in that** the incline of the elevation (22) extends over the entire length of the shaft (4) and the key bow (3).

7. Key according to either claim 5 or claim 6, **characterised in that** the elevation (23, 24) is higher in the middle of the shaft (4) than at the free ends of the shaft (4) and the key bow (3).

8. Key according to any one of the preceding claims, **characterised in that** elevations (20, 20') arranged on the two broad sides (15, 15') are offset from one another.

9. Key according to any one of the preceding claims, comprising a lock cylinder, the lock cylinder having a core which is rotatable in a housing, and a lock channel arranged in the core for receiving the shaft of the key, and pin tumblers for detecting lock notches of the key, the pin tumblers each comprising a core pin which protrudes into the lock channel, a housing pin and a spring element for biasing the housing pin against the core pin, **characterised in that** the lock channel (10) has at least one recess (18, 18') for receiving the elevation (17, 17') arranged on the key (1), and **in that** the recess (18, 18') is guided to the outer limit of the core (8) and has at least the width of a pin tumbler (9), **in that** the recess (18, 18') is filled by the elevation (17, 17') to the level of the pin tumblers (9) when the key (1) is introduced into the lock channel (10).

## Revendications

1. Clé (1) pour un cylindre de fermeture (2) avec une tige (4) et une tête (3) se raccordant à la tige (4), sachant que la tige (4) présente une section transversale rectangulaire formée par de petits côtés et de grands côtés (15, 15') opposés, et avec des encoches de fermeture (6) disposées dans la tige (4) pour la commande de mécanismes de retenue à tiges (9) du cylindre de fermeture (2), sachant qu'au moins une élévation (17, 20-24) étroite par rapport aux dimensions des grands côtés (15, 15') de la tige (4) est disposée sur la tige (4), l'élévation (17, 20-24) étant disposée sur les grands côtés (15) et à distance des encoches de fermeture (6) et l'élévation (17, 20-24) dépassant de la surface du grand côté (15) respectif, sachant que l'élévation (17, 20-24) s'étend jusque sur la tête (3), **caractérisée en ce que** l'élévation (17, 21) présente un déport disposé transversalement à l'axe de la tige (4), **en ce que** l'élévation (17, 21) est guidée directement jusqu'au bord de la tête (3) et dépasse de nervures de profilé (16) disposées sur le grand côté (15) respectif.

2. Clé selon la revendication 1, **caractérisée en ce que** l'élévation (17, 20-24) est disposée directement devant un dos de clé (14), sachant que le dos de clé (14) et une face de clé (5) recevant les encoches de fermeture (6) forment les petits côtés de la tige (4).

3. Clé selon l'une quelconque des revendications précédentes, **caractérisée en ce que** l'élévation (17, 20-24) est conçue d'un seul tenant.

4. Clé selon l'une quelconque des revendications précédentes, **caractérisée en ce que** l'élévation (17, 20-24) est fabriquée d'un seul tenant avec la tige (4) et la tête (3).

5. Clé selon l'une quelconque des revendications précédentes, **caractérisée en ce que** la surface de l'élévation (22-24) est inclinée par rapport à la surface de la clé (1).

6. Clé selon la revendication 5, **caractérisée en ce que** l'inclinaison de l'élévation (22) s'étend sur toute la longueur de la tige (4) et de la tête (3).

7. Clé selon la revendication 5 ou 6, **caractérisée en ce que** l'élévation (23, 24) est plus élevée au milieu de la tige (4) que sur les extrémités libres de la tige (4) et de la tête (3).

8. Clé selon l'une quelconque des revendications précédentes, **caractérisée en ce que** des élévations (20, 20') disposées sur les deux grands côtés (15, 15') sont décalées l'une par rapport à l'autre.

9. Clé selon l'une quelconque des revendications précédentes, avec un cylindre de fermeture, sachant que le cylindre de fermeture présente un noyau pouvant tourner dans un boîtier, un canal de fermeture disposé dans le noyau pour la réception de la tige de la clé et des mécanismes de retenue à tiges pour la balayage des encoches de fermeture de la clé, et sachant que les mécanismes de retenue à tiges présentent chacun une tige de noyau pénétrant dans le canal de fermeture, une tige de boîtier et un élément de ressort pour la précontrainte de la tige de boîtier contre la tige de noyau, **caractérisée en ce que** le canal de fermeture (10) présente au moins un évidement (18, 18') pour la réception de l'élévation (17, 17') disposée sur la clé (1), **en ce que** l'évidement (18, 18') est guidé jusqu'à la limitation extérieure du noyau (8) et présente au moins la largeur d'un mécanisme de retenue à tiges (9) et **en ce que** l'évidement (18, 18') est rempli, lorsque la clé (1) est introduite dans le canal de fermeture (10), par l'élévation (17, 17') à la hauteur des mécanismes de retenue à tiges (9).
